# EUROPÄISCHE PATENTSCHRIFT

(11) **EP 0 326 185 B1**
(45) Veröffentlichungstag und Bekanntmachung des Hinweises auf die Patenterteilung: **29.04.1992**
(21) Anmeldenummer: 89102126.3
(22) Anmeldetag: 06.10.1986
(51) Int. Cl.: F23D 14/70, F23D 14/10

(54) **Atmosphärischer Gasbrenner**
Atmospheric gas burner
Brûleur atmosphérique à gaz

(30) Priorität: 05.10.1985 DE 3535937; 23.12.1985 AT 3719/85; 25.02.1986 DE 8605042 U; 27.06.1986 AT 1752/86; 18.08.1986 DE 8622113 U; 26.08.1986 DE 8622799 U; 28.08.1986 DE 8623133 U
(43) Veröffentlichungstag der Anmeldung: 02.08.1989
(62) Teilanmeldung aus: 86905737.2
(73) Patentinhaber: Joh. Vaillant GmbH u. Co., 42810 Remscheid (DE); n.v. Vaillant s.a., 1620 Drogenbos (BE); VAILLANT S.A.R.L, 94537 Rungis Cedex (FR); VAILLANT Ges.m.b.H, 1233 Wien (AT); Vaillant Ltd., Rochester Kent ME2 4EZ (GB); Vaillant-Schonewelle B.V., 1100 DT Amsterdam (NL); Vaillant GmbH, 8953 Dietikon 1 (CH)
(72) Erfinder: Bittmann, Bernd, D-5632 Wermelskirchen (DE); Hellmann, Donald, D-5860 Iserlohn (DE); Pelzer, Kurt, D-5067 Kürten-Weiden (DE); Pieper, Thomas, D-5632 Wermelskirchen (DE); Tenhumberg, Jürgen, Dr., D-5608 Radevormwald (DE)
(74) Vertreter: Heim, Johann-Ludwig, Dipl.-Ing.

(56) Entgegenhaltungen:
- DE-U- 8 507 804
- DE-U- 8 526 207
- DE-U- 8 603 672
- US-A- 4 525 141

## Beschreibung

Die Erfindung bezieht sich auf einen atmosphärischen Gasbrenner gemäß den Oberbegriffen der unabhängigen Patentansprüche.

Ein solcher Gasbrenner ist sowohl aus der US-A-45 25 141, der DE-U-8 507 804 wie auch der De-U-8 603 672 bekannt, wobei das letztgenannte Gebrauchsmuster im Prioritä sintervall liegt. Bei dem aus der US-A-4525 141 vorbekannten Gasbrenner dienen als Halterungen massive Ringe, die auf das Brennerrohr aufgeschoben und daran derart befestigt werden, daß sie das Brennerrohr satt umschließen. Solche Ringe müssen naturgemäß für den jeweiligen Rohrdurchmesser des Brennerrohres mit einem einen Paßsitz ergebenden Innendurchmesser gefertigt beziehungweise auf Lager gehalten werden. Bedarf das Brennerrohr einer Wartung oder eines Austausches, müssen diese Ringe entweder mit ausgetauscht oder zeitaufwendig abgenommen werden. Durch den Paßsitz dieser massiven Ringe ergibt sich auch eine unerwünscht gute Wärmeleitung zwischen dem zu kühlenden Brennerrohr und den zu seiner Kühlung bestimmten Kühlstäben, so daß ein Teil der von letzteren im Flammenbereich zweckdienlich aufgenommenen Hitze nicht abgeleitet, sondern in das Brennerrohr eingeleitet wird.

Bei dem aus der DE-U-8 507 804 vorbekannten Gasbrenner dienen als Halterung von Kühlstäben U-förmig abgekantete Bleche, die sich mit einem Steg quer über das Brennerrohr erstrecken und mit zwei senkrechten Schenkeln an den Brennerrohr flanken tangierend befestigt sind. Durch diese Art der Befestigung wird aber die Wandung des Brennerrohres örtlich erheblich geschwächt, und diese Befestigung, die außerdem höhenverstellbar sein soll, kann allzu leicht örtliche Schäden in dieser thermisch hoch beanspruchten Wandung verursachen und bildet diesbezüglich eine beständige Gefahrenquelle, zumal sich durch die Brennertemperaturen verursachte unterschiedlich thermisch bedingte Formänderungen zwangsläufig, speziell in diesem Wandungsbereich, ungünstig auswirken müssen.

Aus der DE-U-8 603 672 geht ein atmosphärischer Gasbrenner hervor, der über einem Brennerrohr im Flammenbereich Kühlstäbe aufweist, die zwischen seinen Endhaltern in Abhängigkeit von der Länge des Brennerrohres mit einem oder mehreren am Brennerrohr fest oder lösbar fixierten Haltern gelagert ist, wobei die Halter als Spannschelle ausgebildet sind.

Erfindungsgemäß werden die oben geschilderten Nachteile der vorbekannten Halterunden bei einem Gasbrenner der eingangs näher bezeichneten Art durch die in den unabhängigen Patentansprüchen aufgenommenen Merkmale vermieden.

Eine solche geeignet gestaltete Blechlamelle beansprucht wenig Raum, kann in Bereichen des Brennerrohres befestigt werden, die frei von Gemischaustrittsöffnungen sind und ist aus vergleichsweise dünnem Blech herstellbar, das dementsprechend eine geringe Wärmeleitfähigkeit besitzt. Dadurch, daß ein solches Blechgebilde bereichsweise satt auf der Brennerrohrwandung aufliegt, bildet es eine solide Halterung gleichwohl es mit geringem Arbeits- und Kostenaufwand aus einfach verarbeitbaren Material herstellbar ist.

Für eine zweckdienliche Gestaltung der Halterung stehen im Rahmen der Erfindung vorteilhafterweise mannigfaltige Möglichkeiten offen.

So kann eine solche Halterung erfindungsgemäß aus einem zumindest einen Kühlstab zumindest bereichsweise umfassenden, vorzugsweise aus einem Band geformten Gebilde bestehen. Ein solches Gebilde kann den Kühlstab umfanggeschlossen umfassen und unterhalb des Kühlstabes einen doppelwandigen Tragsteg oder divergierend gespreizte Tragbeine bilden. Man kann aber auch solche Gebilde in paarweiser Anordnung jeweils nur an Flankenbereichen von Kühlstäben anliegen und oberhalb dieser Flankenbereiche divergierend offene Halterungen bilden lassen.

Ferner ist es im Rahmen der Erfindung auch möglich, die Halterungen an Rohrschellen zu befestigen, deren lichter Durchmesser dem Außendurchmesser des Brennerrohres entspricht und die an diesem konformen Brennerrohr anklemmbar sind.

Weitere Erfindungsmerkmale solcher Rohrschellen sind nachstehend erläutert und bilden die Gegenstände von Unteransprüchen.

Die Zeichnungen stellen Ausführungsbeispiele des Erfindungsgegenstandes dar, und zwar zeigt
Figur 1 die Stirnansicht einer Halterung im Querschnitt durch das Brennerrohr und
Figur 2 einen Teil-Längsschnitt durch den Bereich dieser Halterung.
Figur 3 zeigt in gleicher Weise wie Fig.1 eine Variante und
Figur 4 ist der zugehörige Längsschnitt nach IV-IV der Fig.3.
Figur 5 stellt wiederum so wie Figur 1 eine weitere Ausführungsvariante dar und
Figur 6 ist wieder der zugehörige Längsschnitt nach VI-VI der Figur 5.
Figur 7 ist die Stirnansicht einer als Rohrschelle ausgebildeten Halterung,
Figur 8 ist ein Schnitt nach VIII-VIII und
Figur 9 ein Schnitt nach IX-IX der Figur 7.
Figur 10 stellt eine abgewandelte Ausführungsform wieder in einer Stirnansicht dar und
Figur 11 ist ein Vertikalschnitt nach XI-XI der Figur 10.
Figur 12 bis 15 zeigen Ausführungsvarianten des oberen mit den Kühlstäben zusammenwirkenden Bereiches in Vertikalschnitten. Die
Figuren 16 und 17 betreffen weitere Ausführungsvarianten solcher Rohrschellen in Querschnitten durch das Brennerrohr und
Figur 18 ist eine Draufsicht auf ein mit solchen Halterungen ausgestattetes Brennerrohr.

Die Figuren 1 bis 6 zeigen zunächst Brennerrohre 1 mit zur Lagerung von Kühlstäben 2 dienenden Halterungen 3, die zumindest einen Kühlstab 2 zumindest bereichsweise umfassende Schlaufen bilden und aus einem Band oder Draht geformt sind.

Das die Halterung 3 verkörpernde Bandgebilde nach Figur 1 umfaßt die Kühlstäbe 2 zur Gänze, also umfanggeschlossen und bildet unterhalb der Kühlstäbe doppelwandige Tragstege.

Gemäß der Ausführungsform nach Figur 3 bildet eine solche Halterung 3 unterhalb der Kühlstäbe 2 gespreizte Standbeine und bei der Ausführungsform nach Figur 5 liegt das die Halterung 3 verkörpernde Bandgebilde nur an den Flanken der Kühlstäbe 2 an und bildet oberhalb dieser Flankenbereiche mit divergierenden Flügeln offene, zum Einfügen der Kühlstäbe 2 geeignete Aufnahmen.

Alle diese Bandgebilde besitzen Winkelschenkel, deren Krümmung jener der Wandung des Brennerrohres 1 entspricht und sind mittels dieser Winkelschenkel an dieser Wandung flächig anliegend befestigt.

Die Figuren 7 bis 18 zeigen Ausführungsformen von Halterungen 3, die an Rohrschellen 4 befestigt sind, mit denen sie die Wandung des zylindrischen Brennerrohres 1 umschließen. Eine solche ringförmige Rohrschelle 4 liegt unmittelbar an der Außenseite des Brennerrohres 1 an und endet an ihrer Unterseite in zwei unter Belassung eines Abstandes 5 einander parallel gegenüberliegenden Schenkeln 6, deren Bohrungen 7 fluchten und die mittels eines nicht dargestellten Bolzens gegeneinander preßbar sind, um die Rohrschelle 4 an der Brennerrohrwandung anzuklemmen.

Auf der Oberseite dieser Rohrschelle 4 ist die eigentliche Halterung 3 aufgeschweißt; sie besteht aus einer Scheibe 8 mit zwei Tragarmen, die ihrerseits an der Brennerrohrwandung flächig anliegende, abgekantete Schenkel 9 tragen. Diese beiden Tragarme begrenzen eine Ausnehmung 10, durch die sich die Flammen des Brenners von einer zur anderen Seite der Halterung 3 fortpflanzen können, sobald der Brenner gezündet wird.

Gemäß Figur 7 und 10 sind im oberen Rand der Scheibe 8 der Halterung 3 drei sich abwärts verjüngende Nuten 11 angeordnet, deren Mittelpunkte auf einem Teilkreis 12 liegen, der zur Achse 13 des Brennerrohres 1 konzentrisch ist. Dadurch sind die Kühlstäbe 2 durchwegs gleich weit von der Brennerrohrwandung entfernt.

Die von den Mittelpunkten der Nuten 11 definierten Radien schließen Zentriwinkel α einer Größe von etwa 27° ein.

Die Figuren 8 und 9 zeigen Schnitte VIII und IX, die entlang der Radien der beiden äußeren Nuten 11 geführt sind und zeigen, daß die Halterung 3 an ihren beiden seitlichen Rändern Befestigungsorgane in Form von Abwinkelungen 13 bzw. 14 aufweist; die eine Abwinkelung 13 besitzt ein Loch 15, die andere 14 eine Hinterschneidung 16.

Gemäß Figur 16 kann durch das Loch 15 das Ende eines Bügels 17 geführt werden, dessen anderes Ende sich in der Hinterschneidung 16 verankern läßt und der die Kühlstäbe 2 in den Nuten 11 festhält und sie gegen den Boden dieser sich verjüngenden Nuten 11 preßt, so daß sie darin auch axial festgehalten werden.

Die zugehörige zweite Halterung 3 ist in den Figuren 10 und 17 dargestellt; sie ist hinsichtlich der zu ihrer Befestigung am Brennerrohr 1 dienenden Organe gleich jener nach den Figuren 9 und 16. Die Halterung 3 dieser Rohrschelle 4 weist jedoch drei runde Löcher 18 zur Lagerung der Kühlstäbe 2 auf, in denen diese gleitend lagern und nur radial gehalten sind.

Die Figuren 11 und 12 zeigen Querschnitte der Halterung 3 gemäß Figur 10 in den Ebenen XI-XI und XII-XII. Die Figuren 13 bis 15 stellen Ausführungsvarianten dar, denenzufolge die Halterunen 3 mit einer Schrägversteifung ausge= bildet und mit der Rohrschelle 4 einstückig gefertigt sein können.

Die Anordnung der Rohrschellen 4 am Brennerrohr 1 ist in der Figur 18 dargestellt, die ein einzelnes Brennerrohr 1 in Draufsicht zeigt. Dieses Brennerrohr 1 ist an seiner Stirnseite 20 geschlossen und am gegenüberliegenden Ende 21 ist ein Mischrohr 22 vorgesehen, das in das Brennerrohr 1 mündet und in das eine Gaszufuhrleitung 23 über eine Gasdüse 24 mit Luft vermischtes Gas einbläst.

Als Gemischaustrittsöffnungen 25 sind Gruppen von Löchern und Gruppen von Schlitzen alternierend angeordnet. Die Kühlstäbe 2 verlaufen derart, daß sie nur Bereiche von Löchern abdecken, aber nie Bereiche der Schlitzgruppen. Sind als Gemischaustrittsöfnungen 25 größere und kleinere Ausnehmungen anderer Figuration vorgesehen, dann sind die Kühlstäbe 2 so zu bemessen und anzuordnen, daß sie jeweils die runden Öffnungen abdecken bzw. überlaufen.

Aus der Figur 18 ist auch ersichtlich, daß jeweils zweierlei Halterungen 3 vorgesehen sind, von denen die der Stirnseite 20 nähere nach Figur 17 ausgebildet ist, wogegen die andere nach Figur 10 die Kühlstäbe 2 gleitend lagert, um Längenänderungen infolge unterschiedlicher Ausdehnungskoeffizienten des Materiales der Kühlstäbe 2 bzw. des Brennerrohres 1 ausgleichen zu können.

## Patentansprüche

1. Atmosphärischer Gasbrenner mit wenigstens einem langgestreckten, innerhalb einer Brennkammer angeordneten Brennerrohr (1), dessen Wandung an ihrer Oberseite Gemischaustrittsöffnungen für ein dem Brennerrohr (1) zugeführtes Gas-Luft-Gemisch aufweist, wobei diesem, vorzugsweise metallenen, Brennerrohr (1) zumindest eine Halterung (3) zur Befestigung von zumindest einem, vorzugsweise aus keramischem Material bestehenden, im wesentlichen zur Achse des Brennerrohres (1) parallelen, in einem Abstand von der Rohrwandung verlaufenden Kühlstab (2) zugeordnet ist, dadurch gekennzeichnet, daß die Halterung (3) aus einer an der Außenseite der Wandung des Brennerrohres (1) bereichsweise aufliegenden Blechlamelle besteht.

2. Gasbrenner nach Patentanspruch 1, dadurch gekennzeichnet, daß die Halterung (3) aus zumindest einen Kühlstab (2) zumindest bereichsweise umfassenden, vorzugsweise aus einem Band geformten Gebilde besteht (Figuren 1 bis 6).

3. Gasbrenner nach Patentanspruch 2, dadurch gekennzeichnet, daß das Band den Kühlstab (2) vollständig umfaßt und unterhalb des Kühlstabes einen doppelwandigen Tragsteg bildet (Figuren 1 bis 4).

4. Gasbrenner nach Patentanspruch 2, dadurch gekennzeichnet, daß das Band den Kühlstab (2) vollständig umfaßt und unterhalb des Kühlstabes (2) divergierend gespreizte Tragbeine bildet (Figuren 1 und 2).

5. Gasbrenner nach Patentanspruch 2, dadurch gekennzeichnet, daß das Band aus an gegenüberliegenden Flankenbereichen der Kühlstäbe (2) anliegenden Teilen besteht und oberhalb dieser Flankenbereiche divergierend offen ausgebildet ist (Figuren 5 und 6).

6. Atmosphärischer Gasbrenner mit wenigstens einem langgestreckten, innerhalb einer Brennkammer angeordneten Brennerrohr (1), dessen Wandung an ihrer Oberseite Gemischaustrittsöffnungen für ein dem Brennerrohr (1) zugeführtes Gas-Luft-Gemisch aufweist, wobei diesem, vorzugsweise metallenen, Brennerrohr (1) zumindest eine Halterung (3) zur Befestigung von zumindest einem, vorzugsweise aus keramischem Material bestehenden, im wesentlichen zur Achse des Brennerrohres (1) parallelen, in einem Abstand von der Rohrwandung verlaufenden Kühlstab (2) zugeordnet ist, dadurch gekennzeichnet, daß die Halterung (3) an Rohrschellen (4) befestigt sind, deren lichter Durchmesser dem Außendurchmesser des Brennerrohres (1) entspricht und die an diesem Brennerrohr (1) anklemmbar sind und daß von jeweils mindestens zwei Rohrschellen (4), die eine mit einer Halterung (3) zur radialen Fixierung der Kühlstäbe (2), die andere mit einer Halterung (3) zum Einlegen und Auflagern der Kühlstäbe (2) bestückt ist (Figur 7 beziehungsweise 10).

7. Gasbrenner nach Patentanspruch 6, dadurch gekennzeichnet, daß die eine der beiden Halterungen (3, Figur 7) verjüngende Nuten (11) zur axialen Fixierung, die andere umfanggeschlossene Löcher (18) zur radialen Fixierung der Kühlstäbe (2) aufweist (Figur 7 beziehungsweise 10).

8. Gasbrenner nach Patentanspruch 7, gekennzeichnet durch einen an der mit Nuten (11) ausgebildeten halterung (3) verankerbaren Bügel (17) zum Überspannen der in diesen Nuten (11) lagernden Kühlstäbe (2) (Figur 16).

9. Gasbrenner nach Patentanspruch 8, gekennzeichnet durch an den beiden Flanken der Halterung (3) vorgesehene Verankerungsorgane (13, 15 beziehungsweise 14, 16) für den Bügel (17) (Figuren 7 bis 9 und 16).

## Claims

1. An atmospheric gas burner comprising at least one elongate burner tube (1), which is disposed within a combustion chamber and is formed in its wall at the top with mixture outlet openings for a gras-air mixture that is supplied to the burner tube (1), wherein said preferably metallic burner tube (1) has associated with it with at least one holder (3) for the fixat on of at least one cooling rod (2), which preferably consists of ceramic material and is substantially parallel to the axis of the burner tube (1) and spaced from the tube wall, characterized in that the holder (3) consists of a sheet metal element, which is in part in contact with the outside surface of tee wall of the burner tube (1).

2. A gas burner according to claim 1, characterized in that the sheet metal element (3) is formed by a strip, which surrounds at least one cooling rod (2) at least in part (Figures 1 to 6).

3. A gas burner according to claim 2, characterized in that tee strip entirely surrounds the cooling rod (2) and constitutes a double-walled carrying web below the cooling rod.

4. A gas burner according to claim 2, characterized that the strip entirely surrounds the cooling rod (2) and below the cooling rod (2) constitutes divergently straddled carrying legs (Figures 1 and 2).

5. A gas burner according to claim 2, characterized in that the strip consists of parts which are in contact with mutually opposite side face portions of the cooling rods (2) and above said side face portions is divergently open (Figures 5 and 6).

6. An atmospheric gas burner comprising at least one elongate burner tube (1), which is disposed within a combustion chamber and is formed in its wall at tee top with mixture outlet openings for a gas-air mixture that is supplied to the burner tube (1), wherein said preferably metallic burner tube (1) has associated with it with at least one holder (3) for the fixation of at least one cooling rod (2), which preferably consists of ceramic material and is substantially parallel to the axis of the burner tube (1) and spaced from the tube wall, characterized in that tee holder (3) is secured to pipe clips (4). The inside diameter of which corresponds to the outside diameter of the burner tube (1) and which are adapted to be clipped to said burner tube (1), one pipe clip (4) of at least one pair thereof is provided with a holder (3) for radially fixing the cooling rods (2) and the other with a holder (3) for receiving and supporting the cooling rods (2) (Figures 7 and 10, respectively).

7. A gas burner according to claim 6, characterized in that said one of the two holders (3, Figure 7) has tapering grooves (11) for tee axial fixation and the other has peripherally closed holes (18) for the radially fixation of the cooling rods (2) (Figures 7 and 10, respectively).

8. A gas burner according to claim 7, characterized by a U-shaped member (17), which is adapted to be anchored on the holder (3) that is formed with grooves (11) and which serves to straddle the cooling rods (2) which are mounted in said grooves (11).

9. A gas burner according to claim 8, characterized in that means (13, 15 and 14, 16) for anchoring the U-shaped member (17) are provided on the two side faces of the holder (3) (Figures 7 to 9 and 16).

## Revendications

1. Brûleur à mélange préalable avec au moins un tube à becs multiples (1) d'une certaine longueur, disposé à l'intérieur d'une chambre de combustion et muni à sa face supérieure de becs à gaz qui alimentent le tube (1), le tube (1), de préférence métallique, étant combiné avec au moins une fixation (3) pour au moins une barre refroidissante (2), de préférence céramîque et essentiellement parallèle à l'axe du tube (1), et disposée à une certaine distance de la paroi du tube, caractérisé par le fait que la fixation (3) est formée par une lamelle en tôle appliquée par endroits sur la paroi extérieure du tube (1).

2. Brûleur suivant la revendication 1, caractérisé par le fait que la lamelle (3) est formée par une bande enveloppant au moins par endroits au moins une barre refroidissante (2) (fig. 1 à 6).

3. Brûleur suivant la revendication 2, caractérisé par le fait que la bande enveloppe la barre refroidissante (2) complètement et forme sous la barre refroidissante une nervure à double paroi (fig. 1 à 4).

4. Brûleur suivant la revendication 2, caractérisé par le fait que la bande enveloppe la barre refroidissante (2) complètement et forme sous la barre refroidissante (2) des jambes écartées (fig. 1 et 2).

5. Brûleur suivant la revendication 2, caractérisé par le fait que la bande est constituée par des éléments appliqués contre des parties de flancs opposés des barres refroidissantes (2) et présente, au-dessus de ces parties de flancs, des ouvertures divergentes (fig. 5 et 6).

6. Brûleur à mélange préalable avec au moins un tube à becs multiples (1) d'une certaine longueur, disposé à l'intérieur d'une chambre de combustion et muni à sa face supérieure de becs à gaz qui alimentent le tube (1), le tube (1), de préférence métallique, étant combiné avec au moins une fixation (3) pour au moins une barre refroidissante (2), de préférence céramique et essentiellement parallèle à l'axe du tube (1), et disposée à une certaine distance de la paroi du tube, caractérisé par le fait que la fixation (3) est montée sur des colliers (4) dont le diamètre intérieur correspond au diamètre extérieur du tube (1) sur lequel il peuvent être serrés, et que parmi au moins deux colliers (4) l'un est muni d'une fixation (3) pour le montage radial des barres refroidissantes (2), et l'autre, d'une fixation (3) où s'appuient les barres refroidissantes (2) (fig. 7 rsp. 10).

7. Brûleur à gaz suivant la revendication 6, caractérisé par le fait que l'une des deux fixations (3, fig. 7) est munie de gorges à section évasée (11) pour le montage axial des barres refroidissantes (2), et l'autre, de trous (18) pour leur montage radial (fig. 7 rsp. 10).

8. Brûleur à gaz suivant la revendication 7, caractérisé par un étrier (17) qui se monte sur la fixation (3) munie de gorges (11) pour recouvrir les barres refroidissantes (2) logées dans les gorges (11) (fig. 16).

9. Brûleur à gaz suivant la revendication 8, caractérisé par le fait que la fixation (3) est munie sur ses deux flancs d'ancrages (13, 15 ou 14, 16) pour l'étrier (17) (fig. 7 à 9 et 16).
